# EUROPÄISCHE PATENTANMELDUNG

(11) **EP 4 389 862 A1**
(43) Veröffentlichungstag der Anmeldung: **26.06.2024**
(21) Anmeldenummer: 23214846.0
(22) Anmeldetag: 07.12.2023
(51) Int. Cl.: C11D 3/00, C11D 1/62, C11D 3/50, C11D 3/12, C11D 3/22, C11D 11/00, C11D 17/00

(54) **FESTE NACHFÜLLPORTION EINER WEICHSPÜLZUSAMMENSETZUNG**

(30) Priorität: 22.12.2022 DE 102022214278
(71) Anmelder: Henkel AG & Co. KGaA, 40589 Düsseldorf (DE)
(72) Erfinder: Stehr, Regina, 41468 Neuss (DE); Bernardy, Heidrun, 41238 Mönchengladbach (DE)

(57) **Zusammenfassung**

Die vorliegende Erfindung betrifft ein festes Mittel geeignet zur Herstellung einer Weichspülzusammensetzung, enthaltend wäscheweichmachende Esterquat-Verbindung und Duftstoff, bei dem die wäscheweichmachende Esterquat-Verbindung auf einem Trägermaterial aufgebracht ist und die Gesamtmenge von wäscheweichmachender Esterquat-Verbindung und Trägermaterial 50 bis 99 Gew.-%, bezogen auf das gesamte Mittel, beträgt und wobei der Duftstoff freies Parfüm und mindestens eine Art von Parfümkapseln umfasst. Die vorliegende Erfindung richtet sich ferner auf flüssige Mittel erhältlich aus diesem festen Mittel und auf Verfahren zur Herstellung einer flüssigen, stabilen und homogenen Weichspülzusammensetzung.

## Beschreibung

Die Erfindung betrifft eine Nachfüllportion einer Weichspülzusammensetzung. Die Erfindung betrifft auch die Herstellung der Weichspülzusammensetzung aus der Nachfüllportion sowie ein Verfahren zur Herstellung der Nachfüllportion.

Weichspüler werden der Wäsche im letzten Spülgang der Maschinenwäsche zugesetzt, um den bei trocknender Wäsche auftretenden Effekt der "Trockenstarre" zu unterbinden. Die Trockenstarre hat ihre Ursache in der Ausbildung von Wasserstoffbrückenbindungen zwischen den Cellulosefasern. Die kationischen Tenside des Weichspülers dringen in die Faser ein bzw. legen sich auf die Faseroberfläche, verbinden sich mit den negativen Ladungen und schwächen so die Wechselwirkungen. Durch die so verminderte Steifheit des Wäschestücks vermindert sich der Kraftaufwand beim Bügeln und der Tragekomfort wird erhöht.

Weichspüler sind oftmals gering konzentrierte Zusammensetzungen, die zum größten Anteil Wasser aufweisen. Auch die konzentrierteren Zusammensetzungen weisen zu einem sehr großen Anteil Wasser auf.

Zur Einsparung von Ressourcen ist es wünschenswert, dass u.a. Wasch- und Reinigungsmittel in möglichst konzentrierter Form angeboten werden und, im Fall von Weichspülern, möglichst kein oder wenig Wasser enthalten ist. Dies kann die Menge an Verpackungsmaterial deutlich vermindern. Zusätzlich kann auf diese Weise das zu transportierende Gewicht und Volumen vermindert werden, was im Bereich der Logistik ebenfalls zu einer Einsparung von Ressourcen führt. Es sind bereits einige feste konzentrierte Reinigungszusammensetzungen bekannt, die vom Verbraucher in Wasser aufgelöst werden und auf diese Art bspw. eine gebrauchsfertige Reinigungslösung für harte Oberflächen ergeben.

Damit Weichspülzusammensetzungen vom Verbraucher verwendet werden und die kationischen Tenside ihre Wirkung entfalten können, müssen die Zusammensetzungen als stabile homogene Mischung vorliegen.

Dies ist für die üblichen quaternären Ammoniumverbindungen, die als kationische Tenside in Weichspülern eingesetzt werden, nicht ohne weiteres möglich. Die festen Verbindungen müssen aufgeschmolzen werden und mit hohen Scherraten in Wasser eingebracht werden, um eine stabile homogene Mischung zu erhalten.

Daher war es für den Verbraucher nicht möglich, aus einer festen Formulierung eine gebrauchsfertige stabile homogene Weichspülzusammensetzung durch das Zufügen von Wasser herzustellen.

Es bestand daher das Verlangen, eine feste konzentrierte Zusammensetzung bereitzustellen, die durch den Verbraucher ohne großen Aufwand in eine gebrauchsfertige stabile homogene Weichspülzusammensetzung überführt werden kann. Bevorzugt sollte es sich dabei um eine rieselfähige Zusammensetzung handeln, die leicht aus der Verkaufsverpackung in eine Flasche o.ä. überführt werden kann, um eine sichere Handhabung beim Verbraucher zu gewährleisten.

Gleichzeitig sollen die verbesserten Dufteigenschaften, die durch einen Weichspüler auf einem Textil hinterlassen werden, auch mit einem derartigen Produkt erhalten werden. Dem Verbraucher sollen keine Nachteile in den Dufteigenschaften seiner Textilien entstehen, sowohl bei der Duftfreisetzung direkt nach der Wäsche als auch nach Lagerung der Wäsche oder bei der Nutzung.

Die Aufgabe der vorliegenden Erfindung war daher, eine feste, pulverförmige, rieselfähige weichmachende Zusammensetzung enthaltend mindestens quaternäre Ammoniumverbindung und Duftstoff bereitzustellen, die sich jederzeit mit einer vorgebebenen Menge an Trinkwasser durch den Verbraucher leicht in einen handelsüblich dosierbaren flüssigen Weichspüler mit bekannten Eigenschaften überführen lässt. Nachhaltigkeitsaspekte für Refillformate u.a. durch geringe Verpackungsmaterialien sollen ebenso erfüllt werden wie die verbesserten Dufteigenschaften. Für die Herstellung eines homogenen Produktes durch den Verbraucher ist besonders die schnelle Auflösung bzw. Dispergierung der Mischung und die stabile Verteilung nach Schütteln zu gewährleisten.

Überraschend wurde gefunden, dass feste Zusammensetzungen, die eine wäscheweichmachende Esterquat-Verbindung und Duftstoff in Form von freiem Parfüm und Parfümmikrokapseln aufweisen, zur Herstellung von flüssigen Wäscheweichspülmitteln durch den Konsumenten geeignet sind und die oben genannten Aufgaben lösen.

Die vorliegende Aufgabe wurde gelöst durch ein festes Mittel geeignet zur Herstellung einer Weichspülzusammensetzung, enthaltend
i) wäscheweichmachende Esterquat-Verbindung und
ii) Duftstoff,
wobei die wäscheweichmachende Esterquat-Verbindung auf einem Trägermaterial aufgebracht ist und die Gesamtmenge von wäscheweichmachender Esterquat-Verbindung und Trägermaterial 50 bis 99 Gew.-%, bezogen auf das gesamte Mittel, beträgt und wobei der Duftstoff freies Parfüm und mindestens eine Art von Parfümkapseln umfasst.

Die wäscheweichmachende Esterquat-Verbindung kann eine für Textilweichspülmittel übliche Esterquatverbindung sein. Beispielsweise kann es sich dabei um eine Verbindung der folgenden Formel handeln: wobei R4 für einen aliphatischen Alk(en)ylrest mit 11 bis 21 Kohlenstoffatomen mit 0, 1, 2 oder 3 Doppelbindungen und/oder gegebenenfalls mit Substituenten steht; R5 steht für H, OH oder O(CO)R7, R6 steht unabhängig von R5 für H, OH oder O(CO)R8, wobei R7 und R8 unabhängig voneinander jeweils für einen aliphatischen Alk(en)ylrest mit 11 bis 21 Kohlenstoffatomen mit 0, 1, 2 oder 3 Doppelbindungen steht. m, n und p können jeweils unabhängig voneinander den Wert 1, 2 oder 3 haben und X⁻ kann entweder ein Halogenid-, Methosulfat-, Methophosphat- oder Phosphation sowie Mischungen aus diesen Anionen sein. Bevorzugt werden Verbindungen eingesetzt, die für R5 und/oder R6 die Gruppen O(CO)R7 bzw. O(CO)R8 aufweisen, wobei R7 und R8 unabhängig voneinander jeweils für einen aliphatischen Alk(en)ylrest mit 11 bis 21 Kohlenstoffatomen mit 0, 1, 2 oder 3 Doppelbindungen steht.

Bevorzugt sind Esterquat-Verbindungen, die wenigstens eine Alkylkette mit einer Länge von mindestens 10 Kohlenstoffatomen aufweisen. Bevorzugt handelt es sich um einen Triethanolaminbasierten Esterquat nach der folgenden Formel:

Dabei ist jedes R unabhängig ausgewählt aus einer C5-31 Alkyl- oder Alkenylgruppe oder einer C7-21 Alkyl- oder Alkenylgruppe oder einer C19-21 Alkyl- oder Alkenylgruppe oder insbesondere einer C13-17 Alkyl- oder Alkenylgruppe und jedes R kann verzweigt oder unverzweigt sein. Bei R¹ handelt es sich um eine C1-4 Alkyl- oder Hydroxyalkylgruppe oder eine C2-4 Alkenylgruppe. Bei L handelt es sich um einen Ester-Linker der Struktur-O-C(O)- oder-C(O)-O-. n ist ausgewählt aus 0 bis 4, z.B. 2 bis 4. Bei dem Gegenion X- handelt es sich bevorzugt um Chlorid, Methylsulfat oder Ethylsulfat.

Die Esterquatverbindung ist auf dem Trägermaterial aufgebracht. Diese Kombination wird in einer Menge von 50 bis 99 Gew.-%, bezogen auf das gesamte feste Mittel, in dem festen Mittel eingesetzt. Bevorzugt enthält das feste Mittel 70 bis 90 Gew.-%, insbesondere 80 bis 88 Gew.-% dieser Kombination, bezogen auf das gesamte feste Mittel.

Das Trägermaterial ist dazu geeignet die wäscheweichmachende Esterquat-Verbindung derart aufzunehmen, dass eine rieselfähige Mischung aus diesen zwei Stoffen erhalten wird. In dieser rieselfähigen Mischung liegen Esterquat-Verbindung und Trägermaterial bevorzugt in einem Massenverhältnis von 1 zu 3 bis 2 zu 1 vor. Besonders bevorzugt ist ein Verhältnis von 1 :2,5 bis 1:1. Insbesondere bevorzugt ist beispielsweise ein Verhältnis von 1 zu 2.

Erfindungsgemäß bevorzugt sind Mittel, bei denen das Trägermaterial ausgewählt ist aus einem oder mehreren aus der Gruppe von Silicaten, Tonmineralien und Polysacchariden, bevorzugt handelt es sich bei dem Trägermaterial um agglomerisiertes Maltodextrin.

Insbesondere ist bevorzugt, dass die Esterquat-Verbindung und agglomerisiertes Maltodextrin in einem Verhältnis von ca. 1 zu 2 (bezogen auf die Masse) vorliegen. D.h. die Gesamtmenge von Esterquat-Verbindung und agglomerisiertem Maltodextrin weist die Esterquat-Verbindung daher insbesondere bevorzugt zu 29 bis 35 Gew.-% auf.

Das erfindungsgemäße feste Mittel enthält bevorzugt zu 0,2 bis 30 Gew.-%, bezogen auf das gesamte feste Mittel, Duftstoffe. Insbesondere ist bevorzugt, dass die Gesamtmenge an Duftstoff, bezogen auf das gesamte feste Mittel, 5 bis 20 Gew.-%, zum Beispiel 8 bis 15 Gew.-% oder 10 Gew.-% beträgt.

Bei dem Duftstoff handelt es sich sowohl um freies Parfüm als auch um Parfümmikrokapseln.

Dabei können eine Art oder mehrere Arten von Parfümmikrokapseln in dem beanspruchten Mittel eingesetzt werden. Parfümmikrokapseln, die in dieser Erfindung eingesetzt werden, können vom Typ Kern/Schale-Kapseln sein und/oder mit Hilfe von Öl-in-Wasser-Emulsionen hergestellt werden. Die Kerne der Kapseln enthalten dabei üblicherweise den Aktivstoff, d.h. Parfümzusammensetzungen bzw. Duftstoffe, und ggf. einen oder weitere Inhaltsstoffe wie zum Beispiel Verteilungsmodifikatoren und/oder Öl, bspw. als Lösungsmittel oder andere Inhaltsstoffe als Lösungsmittel.

Die Schalen dieser Kapseln weisen Polymere auf, welche beispielsweise auf Aminoplastharz (Melamin-Formaldehyd), Acrylat, Polyurethan, Polyharnstoff bzw. auf modifizierten Varianten von ihnen basieren. Sie können auch auf Biopolymeren wie Gelatine, Caseinat, Alginat, Chitosan bzw. Mischungen oder modifizierten Varianten von diesen basieren, die ggf. mit Polyharnstoff kreuzvernetzt sein können.

Für die vorliegende Erfindung ist es bevorzugt, dass Kapseln eingesetzt werden, deren Schalen wenigstens teilweise auf Biopolymeren basieren. Insbesondere ist es bevorzugt, wenn die Schalen der eingesetzten Kapseln bioabbaubar sind. Für die Zwecke dieses Patents wird davon ausgegangen, dass die Bioabbaubarkeit durch den überwiegenden Einsatz von Biopolymeren ausreichend gegeben ist. Es ist daher insbesondere bevorzugt, wenn Parfümkapseln eingesetzt werden, deren Schalen zu mindestens 51 Gew.-% ein Biopolymer aufweisen, bevorzugt zu mindestens 70 Gew.-%, besonders bevorzugt zu mindestens 85 Gew.-%.

Erfindungsgemäß sind feste Mittel bevorzugt die 0,1 bis 20 Gew.-% freies Parfümöl und/oder 0,1 bis 10 Gew.-% Parfümmikrokapseln, jeweils bezogen auf das gesamte Mittel, aufweisen. Weiterhin bevorzugt sind feste Mittel, die freies Parfümöl in Mengen von 4 bis 10 Gew.-% und/oder Parfümmikrokapseln in Mengen von 3 bis 7 Gew.-%, jeweils bezogen auf das gesamte Mittel, aufweisen. Es sind Mittel bevorzugt, bei denen das freie Parfümöl und Parfümmikrokapseln in einem Verhältnis von 1:2 bis 2:1 eingesetzt werden. Besonders bevorzugt ist es, wenn die Masse an verwendeten Parfümmikrokapseln größer ist als die Masse an eingesetztem Parfümöl, insbesondere wenn das freie Parfümöl und Parfümmikrokapseln in einem Verhältnis von 1:1,9 bis 1:1,3 eingesetzt wird.

Die Menge an freiem Parfümöl bezieht sich dabei auf die Menge an freiem Parfümöl, welches bei der Herstellung des festen Mittels als freies Parfümöl und nicht etwa in Form von verkapseltem Parfüm eingesetzt wird. Durch das Vorliegen des Mittels als Feststoff ist das Parfümöl im festen Mittel auf bzw. in einem Feststoff absorbiert oder adsorbiert.

Das erfindungsgemäße Mittel kann ein Konservierungsmittel aufweisen. Dabei handelt es sich bevorzugt um Natriumbenzoat und/oder Natriumlactat. Ist ein Konservierungsmittel enthalten, so weist das feste Mittel 0,5 bis 3 Gew.-%, bezogen auf das gesamte feste Mittel, des Konservierungsmittels auf. Es ist bevorzugt, dass das erfindungsgemäße feste Mittel Natriumbenzoat in einer Menge von 0,5 bis 3,0 Gew.-%, besonders bevorzugt von 1,0 bis 2,0 Gew.-% enthält, bezogen auf die Gesamtmenge des festen Mittels.

Es ist erfindungsgemäß bevorzugt, dass das feste Mittel geeignet zur Herstellung einer Weichspülzusammensetzung rieselfähig ist. Rieselfähig bedeutet, dass beim Ausgießen der festen Zusammensetzung aus einem Behälter die einzelnen Partikel leicht aus dem Behälter fallen, die Partikel nicht verklebt sind oder verklumpen und kein verklebter Rückstand im Behälter verbleibt.

Zur Bereitstellung dieser Eigenschaften können Rieselhilfsstoffe wie Sulfate, beispielsweise Alkalisulfate wie Natriumsulfat, oder Citronensäure eingesetzt werden. Ein bevorzugter Rieselhilfsstoff ist Citronensäure. Citronensäure kann in dem erfindungsgemäßen festen Mittel beispielsweise in Mengen von 1 bis 10 Gew.-% eingesetzt werden, bezogen auf die Menge an Citronensäure-Monohydrat im festen Mittel. Auch ein Einsatz bis beispielsweise 15 Gew.-% Citronensäure, bezogen auf die Menge an Citronensäure-Monohydrat im festen Mittel, ist möglich. Bevorzugt wird Citronensäure in Mengen von 3 bis 8 Gew.-% eingesetzt, bezogen auf die Menge an Citronensäure-Monohydrat im festen Mittel. Citronensäure kann in der Zusammensetzung ebenfalls als pH-Stellmittel fungieren.

Neben derwäscheweichmachenden Esterquat-Verbindung kann das erfindungsgemäße Mittel eine oder mehrere weitere wäscheweichmachende Verbindungen aufweisen. Bevorzugt handelt es sich dabei um kationische oder kationisch modifizierte polymere Verbindungen aus der Gruppe der Aminosilikone und/oder modifizierten Cellulosen. Insbesondere ist es bevorzugt, dass kationische modifizierte Hydroxyethylcellulose, bevorzugt in Mengen von 0,05 bis 5 Gew.-%, als weitere wäscheweichmachende Verbindungen eingesetzt wird.

Neben weiteren wäscheweichmachenden Verbindungen können erfindungsgemäße Mittel zusätzlich einen oder mehrere Stoffe aus der Gruppe der Enzyme, Elektrolyte, nichtwässrigen Lösungsmittel, pH-Stellmittel, Verdicker, Parfümträger, Fluoreszenzmittel, Farbstoffe, Soil-Release-Polymeren, optischen Aufheller, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel sowie UV-Absorber aufweisen. Besonders bevorzugt enthalten die Mittel der vorliegenden Erfindung Elektrolyte, nichtwässrige Lösungsmittel, pH-Stellmittel, Verdicker und/oder Farbstoffe als weitere Inhaltsstoffe.

Das erfindungsgemäße feste Mittel ist dazu geeignet auf einfache Weise in ein erfindungsgemäßes flüssiges Textilweichspülmittel überführt zu werden. Das erfindungsgemäße flüssige Textilweichspülmittel enthält das erfindungsgemäße feste Mittel und Wasser wobei die Menge an Wasser das 2- bis 20-fache der Masse des festen Mittels beträgt, bevorzugt das 2,5- bis 10- fache der Masse des festen Mittels, besonders bevorzugt der 3- bis 5- fache der Masse des festen Mittels.

Das erfindungsgemäße flüssige Mittel kann in einer Haushaltsumgebung auf einfache Weise von einem Verbraucher erhalten werden. Dafür wird zur Herstellung einer flüssigen, stabilen und homogenen Weichspülzusammensetzung ein erfindungsgemäßes festes Mittel mit der 2- bis 20-fachen Menge Wasser, bezogen auf die Gesamtmasse an fester Zusammensetzung, versetzt. Die Mischung wird durch Schwenken und/oder Schütteln in eine stabile und homogene Zusammensetzung überführt. Dabei ist keine technische Einrichtung zum Schwenken und/oder Schütteln nötig, um zu einer derartigen Zusammensetzung zu gelangen. Bevorzugt wird die 2,5-bis 10- fachen Menge Wasser, besonders bevorzugt der 3- bis 5- fachen Menge Wasser, bezogen auf die Gesamtmasse an fester Zusammensetzung, verwendet. Außerdem bevorzugt wird Wasser verwendet, welches eine Temperatur zwischen 40 und 60 °C aufweist, bevorzugt beträgt die Temperatur des Wassers ca. 50 °C.

Gegenstand der Patentanmeldung ist daher ebenfalls ein Verfahren zur Herstellung einer flüssigen, stabilen und homogenen Weichspülzusammensetzung, wobei ein erfindungsgemäßes festes Mittel mit der 2- bis 20-fachen Menge Wasser, bevorzugt der 2,5- bis 10- fachen Menge Wasser, besonders bevorzugt der 3- bis 5- fachen Menge Wasser, bezogen auf die Gesamtmasse an fester Zusammensetzung, vermischt wird und diese Mischung durch Schwenken und/oder Schütteln, ohne dass eine technische Einrichtung zum Schwenken und/oder Schütteln verwendet wird, in eine stabile und homogene Mischung überführt wird. Bevorzugt beträgt die Temperatur des eingesetzten Wassers zu Beginn des Vermischens zwischen 40 und 60 °C, beispielsweise 50 °C.

Es sind dabei Verfahren bevorzugt, bei denen der genannte Vorgang des Schwenkens und/oder Schüttelns innerhalb von 0,5 bis 5 Minuten, bevorzugt innerhalb von 1 bis 3 Minuten, die flüssige, stabile und homogene Weichspülzusammensetzung ergibt.

Weiterhin sind Verfahren bevorzugt, bei denen vor dem genannten Vorgang des Schwenkens und/oder Schüttelns das erfindungsgemäße feste Mittel mit Wasser versetzt wird und diese Mischung für 30 Sekunden bis 10 Minuten, bevorzugt für 1 bis 3 Minuten, ruhen gelassen wird.

Es sind flüssige erfindungsgemäße Textilweichspülmittel bevorzugt, die die Esterquat-Verbindung in einer Menge von 1 bis 15 Gew.-%, bevorzugt von 8 bis 10 Gew.-% oder von 2 bis 5 Gew.-% oder von 4 bis 7 Gew.-%, bezogen auf die Gesamtmenge an Weichspülzusammensetzung, enthalten.

Aus diesen Gründen sind Verfahren bevorzugt, bei denen die Mengen an festem erfindungsgemäßem Mittel und an Wasser derart ausgewählt sind, dass die flüssige Weichspülzusammensetzung die Esterquat-Verbindung in einer Menge von 1 bis 15 Gew.-%, bevorzugt von 8 bis 10 Gew.-% oder von 2 bis 5 Gew.-% oder von 4 bis 7 Gew.-%, bezogen auf die Gesamtmenge an Weichspülzusammensetzung, enthält.

Außerdem sind flüssige erfindungsgemäße Textilweichspülmittel bevorzugt, die einen pH-Wert von 2 bis 4, bevorzugt von 2,5 bis 3,2 aufweisen. Aus diesem Grund sind Verfahren bevorzugt, bei denen die Mengen an festem erfindungsgemäßem Mittel und an Wasser derart ausgewählt sind, dass Weichspülzusammensetzungen mit einem pH-Wert von 2 bis 4, bevorzugt von 2,5 bis 3,2 erhalten werden. Insbesondere ist das erfindungsgemäße Mittel derart auszuwählen, dass die zum Erreichen des pH-Werts notwendige Menge an pH-Stellmittel enthalten ist.

Der Erhalt einer flüssigen, stabilen und homogenen Weichspülzusammensetzung aus einer festen Zusammensetzung enthaltend Parfümmikrokapseln und Wasser ohne den Einsatz einer technischen Einrichtung zum Vermischen der festen und flüssigen Bestandteile ist für den Verbraucher auf diese Weise möglich.

Daher ist ebenfalls Gegenstand der Patentanmeldung die Verwendung von Parfümmikrokapseln in einer festen erfindungsgemäßen Zusammensetzung zur Herstellung einer phasenstabilen flüssigen Weichspülzusammensetzung ohne den Einsatz einer technischen Einrichtung zum Vermischen der der festen und flüssigen Bestandteile.

Zusammenfassend werden durch diese Anmeldung u.a. die folgenden Gegenstände bereitgestellt:
1. Festes Mittel geeignet zur Herstellung einer Weichspülzusammensetzung, enthaltend
   i) wäscheweichmachende Esterquat-Verbindung und
   ii) Duftstoff,
   wobei die wäscheweichmachende Esterquat-Verbindung auf einem Trägermaterial aufgebracht ist und die Gesamtmenge von wäscheweichmachender Esterquat-Verbindung und Trägermaterial 50 bis 99 Gew.-%, bezogen auf das gesamte Mittel, beträgt und wobei der Duftstoff freies Parfüm und mindestens eine Art von Parfümkapseln umfasst.
2. Mittel nach Punkt 1, wobei das Trägermaterial ausgewählt ist aus einem oder mehreren aus der Gruppe von Silicaten, Tonmineralien und Polysacchariden, bevorzugt handelt es sich bei dem Trägermaterial um agglomerisiertes Maltodextrin.
3. Mittel nach einem der vorherigen Punkte, wobei die Gesamtmenge von Esterquat-Verbindung und Trägermaterial die Esterquat-Verbindung zu 29 bis 35 Gew.-% aufweist.
4. Mittel nach einem der vorherigen Punkte, wobei der Anteil des Duftstoffs 0,2 bis 30 Gew.-%, bezogen auf das gesamte Mittel, beträgt.
5. Mittel nach einem der vorherigen Punkte, wobei als Duftstoff 0,1 bis 20 Gew.-% freies Parfümöl und/oder 0,1 bis 10 Gew.-% Parfümmikrokapseln, jeweils bezogen auf das gesamte Mittel, vorliegen.
6. Mittel nach einem der vorherigen Punkte, wobei das Mittel ein Konservierungsmittel, bevorzugt Natriumbenzoat und/oder Natriumlactat, aufweist.
7. Mittel nach einem der vorherigen Punkte, wobei das Mittel rieselfähig ist und/oder Rieselhilfsstoffe, bevorzugt Citronensäure und/oder Alkalisulfate, aufweist.
8. Mittel nach einem der vorherigen Punkte, wobei das Mittel eine weitere weichmachende Verbindung, bevorzugt ausgewählt aus Aminosilikonen und/oder modifizierte Cellulosen, insbesondere bevorzugt kationische modifizierte Hydroxyethylcellulose, bevorzugt in Mengen von 0,05 bis 5 Gew.-%, aufweist.
9. Flüssiges Mittel enthaltend Mittel nach einem der Punkte 1 bis 8 und Wasser, wobei die Menge an Wasser das 2- bis 20-fache der Masse des festen Mittels beträgt, bevorzugt das 2,5- bis 10-fache der Masse des festen Mittels, besonders bevorzugt der 3- bis 5- fache der Masse des festen Mittels.
10. Verfahren zur Herstellung einer flüssigen, stabilen und homogenen Weichspülzusammensetzung, wobei
   eines der Mittel aus den Punkten 1 bis 8 mit der 2- bis 20-fachen Menge Wasser, bevorzugt der 2,5- bis 10- fachen Menge Wasser, besonders bevorzugt der 3- bis 5- fachen Menge Wasser, bezogen auf die Gesamtmasse an fester Zusammensetzung, vermischt wird und diese Mischung durch Schwenken und/oder Schütteln, ohne dass eine technische Einrichtung zum Schwenken und/oder Schütteln verwendet wird, in eine stabile und homogene Mischung überführt wird.
11. Verfahren nach Punkt 10, wobei der Vorgang des Schwenkens und/oder Schüttelns innerhalb von 0,5 bis 5 Minuten, bevorzugt innerhalb von 1 bis 3 Minuten, die flüssige, stabile und homogene Mischung ergibt.
12. Verfahren nach Punkt 10 oder 11, wobei die Menge an Mittel aus einem der Punkte 1 bis 8 und des Wassers derart ausgewählt ist, dass die Weichspülzusammensetzung die Esterquat-Verbindung in einer Menge von 1 bis 15 Gew.-%, bevorzugt von 8 bis 10 Gew.-% oder von 2 bis 5 Gew.-% oder von 4 bis 7 Gew.-%, bezogen auf die Gesamtmenge an Weichspülzusammensetzung, enthält.
13. Verfahren nach einem der Punkte 10 bis 12, wobei die erhaltene Weichspülzusammensetzung einen pH-Wert von 2 bis 4, bevorzugt von 2,5 bis 3,2 aufweist.
14. Verwendung von Parfümmikrokapseln in einer festen Zusammensetzung nach einem der Punkte 1 bis 8, zur Herstellung einer phasenstabilen flüssigen Weichspülzusammensetzung ohne den Einsatz einer technischen Einrichtung zum Schwenken und/oder Schütteln.

### Ausführungsbeispiele

### Erfindungsgemäße Beispielrezeptur:

| **Material** | **Teile** |
|---|---|
| Trägermaterial (enthaltend 47,5 Gew.-% EQ, 47,5 Gew.-% Maltodextrin, 5 Gew.-% Zitronensäure) | 6,67 |
| Freies Parfum | 0,40 |
| Parfumkapsel 1 | 0,18 |
| Parfumkapsel 2 | 0,18 |
| Farbstoff | 0,003 |
| Kationisch modifizierte Hydroxyethylcellulose | 0,08 |

Die erfindungsgemäße Beispielrezeptur wurde in einem erfindungsgemäßen Verfahren in ein stabiles flüssiges Mittel überführt.

Dafür wurde das erfindungsgemäße Mittel (50 g) in eine Flasche (Volumen ca. 900 mL) mit heißem Wasser (50 °C, 700 mL) übergossen. Nach einer Wartezeit von 1 bis 3 Minuten wurde die Flasche verschlossen und die Flasche mit dem Flascheninhalt für 30 Sekunden intensiv geschüttelt. Dies bedeutet, dass die Flasche von einer durchschnittlich kräftigen erwachsenen Person intensiv geschüttelt wurde.

Vor der Verwendung als Weichspüler wurde das flüssige Mittel auf Raumtemperatur abgekühlt.

Zur Überprüfung der Stabilität wurde das erhaltene flüssige Mittel bei Raumtemperatur gelagert. Das Mittel zeigte 8 h nach Abkühlen auf Raumtemperatur keine Phasentrennung.

Das flüssige Mittel weist bei einer Temperatur von 25 °C einen pH Wert von 2,8 auf.

### Weichgriff-Test

Das aus der erfindungsgemäßen Beispielrezeptur im erfindungsgemäßen Verfahren erhaltene flüssige Mittel wurde mit handelsüblichen Textilweichspülprodukten hinsichtlich des Weichspüleffekts verglichen. Es wurden Baumwollhandtücher (3,5 kg) als Testsubstrat in einer handelsüblichen Waschmaschine (Miele Novotronic W1935) mit einem handelsüblichen Waschmittel (50 ml Persil Color Gel) gewaschen, und eines der genannten Weichspülprodukte verwendet. Die Mittel wurden derart dosiert, dass die gleiche Menge an Aktivstoff (Esterquat) vorlag (1,6 g).

Nach Leinentrocknung bei Raumtemperatur wurden die folgenden Ergebnisse für die Weichspülprodukte erhalten, dabei steht Note 0 für "hart" und Note 6 für "weich":

| Verwendetes Mittel | Note |
|---|---|
| Vernel Frischer Morgen | 4,2 |
| Flüssiges Mittel aus erfindungsgemäßem Mittel | 3,7 |

Es zeigte sich, dass das erfindungsgemäße Mittel ein stabiles flüssiges Mittel bereitstellen konnte, welches annähernd gute Weichspüleigenschaften aufweist wie ein handelsübliches Produkt.

Die Intensität sowohl des kurz- als auch des langfristigen Dufteindrucks war für die verglichenen Mittel annähernd gleich.

## Patentansprüche

1. Festes Mittel geeignet zur Herstellung einer Weichspülzusammensetzung, enthaltend
i) wäscheweichmachende Esterquat-Verbindung und
ii) Duftstoff,
wobei die wäscheweichmachende Esterquat-Verbindung auf einem Trägermaterial aufgebracht ist und die Gesamtmenge von wäscheweichmachender Esterquat-Verbindung und Trägermaterial 50 bis 99 Gew.-%, bezogen auf das gesamte Mittel, beträgt und wobei der Duftstoff freies Parfüm und mindestens eine Art von Parfümkapseln umfasst.

2. Mittel nach Anspruch 1, wobei das Trägermaterial ausgewählt ist aus einem oder mehreren aus der Gruppe von Silicaten, Tonmineralien und Polysacchariden, bevorzugt handelt es sich bei dem Trägermaterial um agglomerisiertes Maltodextrin.

3. Mittel nach einem der vorherigen Ansprüche, wobei die Gesamtmenge von Esterquat-Verbindung und Trägermaterial die Esterquat-Verbindung zu 29 bis 35 Gew.-% aufweist.

4. Mittel nach einem der vorherigen Ansprüche, wobei der Anteil des Duftstoffs 0,2 bis 30 Gew.-%, bezogen auf das gesamte Mittel, beträgt.

5. Mittel nach einem der vorherigen Ansprüche, wobei als Duftstoff 0,1 bis 20 Gew.-% freies Parfümöl und/oder 0,1 bis 10 Gew.-% Parfümmikrokapseln, jeweils bezogen auf das gesamte Mittel, vorliegen.

6. Mittel nach einem der vorherigen Ansprüche, wobei das Mittel eine weitere weichmachende Verbindung, bevorzugt ausgewählt aus Aminosilikonen und/oder modifizierte Cellulosen, insbesondere bevorzugt kationische modifizierte Hydroxyethylcellulose, bevorzugt in Mengen von 0,05 bis 5 Gew.-% aufweist.

7. Flüssiges Mittel enthaltend Mittel nach einem der Ansprüche 1 bis 6 und Wasser, wobei die Menge an Wasser das 2- bis 20-fache der Masse des festen Mittels beträgt, bevorzugt das 2,5-bis 10- fache der Masse des festen Mittels, besonders bevorzugt der 3- bis 5- fache der Masse des festen Mittels.

8. Verfahren zur Herstellung einer flüssigen, stabilen und homogenen Weichspülzusammensetzung, wobei
eines der Mittel aus den Ansprüchen 1 bis 6 mit der 2- bis 20-fachen Menge Wasser, bevorzugt der 2,5- bis 10- fachen Menge Wasser, besonders bevorzugt der 3- bis 5- fachen Menge Wasser, bezogen auf die Gesamtmasse an fester Zusammensetzung, vermischt wird und
diese Mischung durch Schwenken und/oder Schütteln, ohne dass eine technische Einrichtung zum Schwenken und/oder Schütteln verwendet wird, in eine stabile und homogene Mischung überführt wird.

9. Verfahren nach Anspruch 8, wobei der Vorgang des Schwenkens und/oder Schüttelns innerhalb von 0,5 bis 5 Minuten die flüssige, stabile und homogene Mischung ergibt.

10. Verfahren nach Anspruch 8 oder 9, wobei die Menge an Mittel aus einem der Ansprüche 1 bis 6 und des Wassers derart ausgewählt ist, dass die Weichspülzusammensetzung die Esterquat-Verbindung in einer Menge von 1 bis 15 Gew.-%, bevorzugt von 8 bis 10 Gew.-% oder von 2 bis 5 Gew.-% oder von 4 bis 7 Gew.-%, bezogen auf die Gesamtmenge an Weichspülzusammensetzung, enthält.
